# FASCICULE DE BREVET EUROPEEN

(11) **EP 1 169 929 B1**
(45) Date de publication et mention de la délivrance du brevet: **07.07.2004**
(21) Numéro de dépôt: 01810603.9
(22) Date de dépôt: 20.06.2001
(51) Int. Cl.: A43B 5/04, A43B 7/38, A43B 13/26

(54) **Equipement pour le ski alpin**
Ausrüstung zum Alpinskifahren
Equipment for downhill skiing

(30) Priorité: 30.06.2000 CH 13022000
(43) Date de publication de la demande: 09.01.2002
(73) Titulaire: LANGE INTERNATIONAL S.A., 1700 Fribourg (CH)
(72) Inventeur: Orso, Piero, 36022 Cassola (VI) (IT)
(74) Mandataire: Meylan, Robert Maurice

(56) Documents cités:
- FR-A- 1 587 912
- FR-A- 2 774 266
- US-A- 5 214 865

## Description

La présente invention a pour objet une chaussure de ski alpin telle que définie au préambule de la revendication 1.

Les chaussures de ski alpin modernes sont généralement équipées, à l'avant et à l'arrière, de plaquettes d'appui rapportées et fixées à la partie inférieure de la chaussure au moyen de vis, par exemple comme décrit dans le brevet US 5,214,865. Ces plaquettes peuvent être fixées amoviblement au moyen de vis, par exemple comme décrit dans le brevet US 5,214,865, dans lequel il est prévu de disposer un matériau amortisseur de choc entre la plaquette et la semelle de la chaussure.

Les skis modernes, connus sous la dénomination "carving", c'est-à-dire des skis dont les côtés sont cintrés plus ou moins fortement, de telle sorte qu'ils vont en s'élargissant du milieu vers l'avant et vers l'arrière, permettent de réaliser aisément des virages de courbure régulière. Lors de la prise de carre, les jambes sont relativement fortement inclinées latéralement, de telle sorte que les chaussures, maintenues par des éléments de fixation conventionnels fixés directement sur le ski, ont tendance à toucher la neige et par conséquent à déstabiliser le skieur. Pour obvier à cet inconvénient, il est connu de monter des éléments de fixation de ski sur une plaque de surélévation. Une telle plaque est décrite par exemple dans la demande de brevet EP 0 908 203. Cette plaque de surélévation a toutefois pour effet d'augmenter le poids du ski et de contrarier le travail naturel du ski en flexion et en torsion.

L'invention a pour but de permettre la surélévation de la chaussure par rapport au ski sans utilisation de plaque de surélévation.

L'invention a également pour but de permettre de surélever le talon seul pour augmenter l'avancée de la chaussure et, par conséquent, de la jambe.

La chaussure de ski selon l'invention est définie par la partie caractérisante de la revendication 1.

La partie inférieure de la chaussure peut être, par exemple, une partie de la coque ou une semelle rapportée.

Du brevet US 6,065,228 (EP 0 933 034), on connaît une chaussure de ski équipée de patins amovibles et interchangeables à l'avant et à l'arrière de manière à permettre d'adapter la semelle de la chaussure à différentes normes de fixation, par exemple en fixations de ski alpin, de surf des neiges ou de ski de randonnée. Une élévation de la chaussure utilisée avec une fixation de ski alpin normalisée n'est pas possible.

Lorsque la chaussure selon l'invention est utilisée avec les pièces rapportées fixées sous les parties des trottoirs solidaires de la partie inférieure de la chaussure, la chaussure est surélevée par rapport au ski d'une hauteur égale à l'épaisseur des pièces rapportées. La hauteur des trottoirs respecte la hauteur maximale autorisée par les normes. Si la chaussure est utilisée avec les pièces rapportées fixées sur le dessus des parties des trottoirs solidaires de la partie inférieure de la chaussure, la chaussure est semblable à une chaussure conventionnelle.

La modification de la chaussure peut être exécutée sans autre par l'utilisateur.

Le matériau de la partie inférieure de la chaussure est généralement le même que celui de la coque de la chaussure et ce matériau est généralement du polyuréthanne. Par contre, les pièces rapportées peuvent être en un matériau différent, voire en complexe multi-matériaux, présentant dans certaines zones un meilleur coefficient de glissement, ce qui a pour effet de faciliter le déclenchement de la fixation en cas de chute, et dans d'autres zones des caractéristiques d'adhérence renforcée évitant les chutes lors de la marche.

Le dessin annexé représente, à titre d'exemple, trois modes d'exécution de l'invention.

La figure 1 représente la mise en place d'une pièce rapportée sur le trottoir de la partie avant d'une chaussure selon un premier mode d'exécution.

La figure 2 représente séparément, en plan, la partie du trottoir avant solidaire de la partie inférieure de la chaussure et les deux pièces pouvant être rapportées sur cette partie avant.

La figure 3 représente la mise en place de la pièce rapportée sous le trottoir de la partie avant de la chaussure.

La figure 4 est une vue en plan d'un deuxième mode d'exécution de la pièce rapportée destinée à être fixée sous la partie avant de la chaussure.

La figure 5 est une vue en coupe selon V-V de la figure 4.

La figure 6 est une vue de côté de la partie avant de la chaussure munie de la pièce rapportée représentée aux figures 4 et 5.

La figure 7 est une vue en coupe verticale longitudinale de la portion représentée à la figure 6.

La figure 8 est une vue en plan, de dessous, d'un second mode d'exécution de la pièce destinée à être fixée sur la partie inamovible avant de la partie inférieure de la chaussure.

La figure 9 est une vue en coupe selon IX-IX de la figure 8.

La figure 10 est une vue en coupe longitudinale de l'avant de la chaussure munie de la pièce rapportée représentée aux figures 8 et 9.

La figure 11 est une vue en plan d'un troisième mode d'exécution de la pièce rapportée destinée à être fixée sous la partie avant de la chaussure.

La figure 12 est une vue en coupe selon XII-XII de la figure 11.

A la figure 1, on reconnaît une coque de chaussure 1 munie d'une partie inférieure 2. Dans le cas particulier, la coque est constituée de deux matériaux de rigidité différente, la partie inférieure 2 étant venue d'une pièce avec le matériau le plus rigide 3.

La partie inférieure 2 présente une partie saillante vers l'avant 4, que l'on distingue particulièrement à la figure 2. Cette partie 4 définit le contour du trottoir avant de la chaussure et sa hauteur correspond à une partie de la hauteur d'un trottoir normalisé. La partie 4 est traversée verticalement par deux trous circulaires 5 et 6 et elle présente une découpe frontale médiane 7 de forme sensiblement rectangulaire.

A la partie 4 peut être fixée, au choix, l'une des pièces 8 ou 9. La pièce 8 se présente sous la forme d'une plaque sensiblement rectangulaire de contour adapté au contour de la partie inférieure de la chaussure et de la partie 4. Elle est munie de deux tenons 10 et 11 perpendiculaires à la pièce 8 et légèrement coniques et, sur son bord antérieur, d'un tenon rectangulaire 12 de positionnement dirigé dans le même sens que les tenons 10 et 11 et de forme conjuguée à la forme du logement frontal formé par la découpe 7 de la partie 4 de la partie inférieure de la chaussure. Comme on peut le voir aux figures 1 et 3, la pièce 8 peut être fixée sous la partie inférieure de la chaussure par l'introduction des tétons 10 et 11 dans les trous 5 et 6 et du tenon de positionnement 12 dans la découpe 7. Le trottoir avant est dans ce cas constitué de la partie 4 et de la pièce 8 et la chaussure est surélevée.

La pièce 9 présente un contour épousant le contour de la partie saillante 4. Elle est également munie de deux tenons 13 et 14 identiques aux tenons 10 et 11 et d'un tenon de positionnement 15 identique au tenon 12. La pièce 9 peut être emboîtée et fixée à la partie 4 de la partie inférieure de la chaussure pour constituer le trottoir avant, comme représenté à la figure 1.

Le trottoir arrière de la chaussure est réalisé de la même manière que le trottoir avant et il peut être surélevé seul pour donner davantage d'avancée à la chaussure.

Le positionnement par tenons et trous pourrait être remplacé par tout autre moyen de positionnement approprié.

Aux figures 4 et 5 est représenté un deuxième mode d'exécution de la pièce destinée à être fixée sur la partie avant de la chaussure, c'est-à-dire une pièce correspondant à la pièce 8 des figures 1 à 3. Cette pièce 16 présente une forme générale et un contour identiques à ceux de la pièce 8. Elle en diffère en ce qu'elle présente une paroi frontale 17 s'élevant verticalement à son extrémité antérieure. Cette paroi 17 épouse le contour de la pièce 16 et s'étend sur ses angles arrondis, légèrement au-delà de la jonction des arcs de cercle avec les côtés parallèles de la pièce 16. A partir de l'extrémité supérieure de la paroi 17 s'étend en outre, vers l'arrière, une paroi horizontale 18. Comme on peut le voir aux figures 6 et 7, les parois 17 et 18, viennent coiffer la partie 4 inamovible du trottoir avant. La paroi 17 vient s'appliquer contre la paroi frontale de la partie 4 tandis que la paroi 18 vient sur la face horizontale supérieure de la partie 4.

La pièce 16 présente une face frontale sans discontinuité et dont la hauteur est au moins égale à 9 mm. Une telle face est particulièrement apte à coopérer avec les éléments d'une fixation de ski venant s'appuyer sur cette face frontale. Les parois 17 et 18 forment un logement dans lequel vient s'emboîter la partie 4 solidaire de la partie inférieure de la chaussure, de telle sorte que la pièce 16 est solidement maintenue sur la partie 4. En outre, comme on utilisera de préférence pour la pièce 16 un matériau présentant un coefficient de frottement inférieur à celui du matériau constituant la pièce 4, la mâchoire d'une fixation de ski s'appuiera avantageusement sur la paroi 18 plutôt que sur la partie 4. Comme représenté à la figure 7, la partie 4 pourra par conséquent être constituée d'une simple saillie de la coque 1 de la chaussure. La pièce 16 est en outre munie de 3 trous 19, 20, 21 pour le passage de vis de fixation à la chaussure.

La pièce destinée à être fixée sur le trottoir avant, c'est-à-dire la pièce correspondant à la pièce 9 du premier mode d'exécution, est représentée aux figures 8 et 9. Cette pièce 22, vue en plan, présente une courbure concave 23 destinée à épouser la forme de l'extrémité frontale de la coque 1 au-dessus de la partie inférieure de la chaussure. Le côté opposé au côté 23 présente une forme identique à celle de la pièce 16. Le long de ce côté la pièce 22 présente une paroi 24 perpendiculaire au plan de la pièce 22, cette paroi 24 étant identique dans sa forme et son extension dans le plan horizontal à la paroi 17 de la pièce 16. Comme la paroi 17, la paroi 24 présente une épaisseur d'environ 1,5 mm. La pièce 22 présente en outre deux tenons de positionnement 25 et 26 pour son positionnement sur la partie 4. La pièce 22 montée sur la chaussure est représentée en coupe à la figure 10. Dans l'exemple représenté, la pièce 22 avec sa paroi 24 forme une face frontale dont la hauteur minimale est de 14 mm. Le bord inférieur de la paroi 24 jouxtant le bord inférieur de la partie 4, respectivement de la partie inférieure de la chaussure 2, la hauteur de la face extérieure verticale de la pièce 22 va en augmentant en direction de l'arrière de la chaussure. A nouveau, la pièce 22 présente une surface extérieure verticale continue apte à coopérer de manière optimale avec des éléments d'une fixation de ski venant s'appuyer contre cette face.

Le troisième mode d'exécution représenté aux figures 11 et 12 est en fait une variante simplifiée de la pièce 16 représentée aux figures 4 à 7. Cette variante 16' se distingue du deuxième mode d'exécution par l'absence de la paroi horizontale 18 et par la présence de deux tenons de positionnement 27 et 28. Pour le reste la pièce 16' est identique à la pièce 16.

## Revendications

1. Equipement pour le ski alpin comprenant une chaussure dont la partie inférieure comprend à l'avant et/ou à l'arrière, une partie saillante (4) inamoviblement solidaire de la partie inférieure de la chaussure et au moins une première pièce (8 ; 16 ; 16') rapportée fixable amoviblement sous la partie saillante (4) de manière à constituer un trottoir de hauteur normalisée destiné au maintien de la chaussure par un moyen de fixation, **caractérisé en ce qu'**il comprend en outre au moins une seconde pièce (9 ; 22) fixable amoviblement sur le dessus de la partie saillante (4), après avoir enlevé la première pièce (8 ; 16 ; 16'), de manière à constituer également un trottoir de hauteur normalisée.

2. Equipement pour le ski alpin selon la revendication 1, **caractérisé en ce que** la partie saillante (4) reliée inamoviblement à la chaussure présente sur ses faces supérieure et inférieure des moyens de positionnement (5, 6) et **en ce que** les pièces fixables amoviblement présentent des moyens complémentaires de positionnement (10, 11, 13, 14 ; 27, 28).

3. Equipement pour le ski alpin selon la revendication 2, **caractérisé en ce que** les moyens de positionnement sont constitués de trous (5, 6) et de tenons (10, 11, 13, 14 ; 27, 28).

4. Equipement pour le ski alpin selon la revendication 3, **caractérisé en ce que** les tenons sont tronconiques.

5. Equipement pour le ski alpin selon la revendication 3 ou 4, **caractérisé en ce que** les pièces fixables amoviblement (8, 9) présentent des tenons de positionnement (12, 15) s'engageant dans un logement frontal (7) de la partie saillante reliée inamoviblement à la partie inférieure de la chaussure.

6. Equipement pour le ski alpin selon l'une des revendications 1 à 4, **caractérisé en ce que** les pièces fixables amoviblement (16, 22 ; 16') destinées à être fixées à l'avant de la chaussure présentent une partie frontale (17, 24) venant se placer devant la face frontale de la partie saillante (4) inamoviblement solidaire de la partie inférieure de la chaussure.

7. Equipement pour le ski alpin selon la revendication 6, **caractérisé en ce que** ladite partie frontale est constituée d'une paroi (17) s'étendant de manière continue sur toute la partie frontale du trottoir avant destinée à venir en appui contre une partie de fixation de ski.

8. Equipement pour le ski alpin selon la revendication 6, **caractérisé en ce que** la pièce fixable amoviblement (16) destinée à être fixée à l'avant de la chaussure et fixable sous la chaussure présente en outre une paroi horizontale (18) venant recouvrir au moins partiellement la face supérieure de la partie saillante (4) inamoviblement solidaire de la partie inférieure de la chaussure, de manière à constituer une surface de glissement pour le moyen de fixation.

## Claims

1. An alpine ski equipment comprising a boot whose lower part has at its forward and/or rearward portion, a flange (4) nonremovably secured to the lower part of the boot, and at least a first piece (8 ; 16 ;: 16') removably attached under the flange (4) in order to constitute a kerb of standardized height, intended to allow the boot to be held by a binding, **characterised in that** it comprises at least a second piece (9 ; 22) removably attached to the top of the flange (4), after having removed the first piece (8 ; 16 ; 16'), in order to constitute a kerb of standardized height as well.

2. An alpine ski equipment as claimed in claim 1, **characterised in that** the flange (4), nonremovably connected to the boot has, on their upper and lower faces, positioning means (5, 6) and **in that** the removably attached pieces have complementary positioning means (10, 11, 13, 14; 27, 28).

3. An alpine ski equipment as claimed in claim 2, **characterised in that** the positioning means consist of holes (5, 6) and of pegs (10, 11, 13, 14; 27, 28).

4. An alpine ski equipment as claimed in claim 3, **characterised in that** pegs are frustaconical.

5. An alpine ski equipment as claimed in claim 3 or 4, **characterised in that** the removably attached pieces (8, 9) have positioning pegs (12, 15) that fit into a frontal housing (7) of the flange which is connected nonremovably to the lower part of the boot.

6. An alpine ski equipment as claimed in one of claims 1 to 4, **characterised in that** the removably attached pieces (16, 22 ; 16') intended to be fixed at the front of the boot have a frontal part (17, 24) which is positioned in front of the frontal face of the flange (4) that is nonremovably secured to the lower part of the boot.

7. An alpine ski equipment as claimed in claim 6, **characterised in that** said frontal part consists of a wall (17) extending continuously over the entire frontal part of the front kerb, which frontal part is intended to rest against part of a ski binding.

8. An alpine ski equipment as claimed in claim 6, **characterised in that** the removably attached piece (16) intended to be fixed at the front of the boot and which can be fixed under the boot also has a horizontal wall (18) which at least partially covers the upper face of the flange (4), nonremovably secured to the lower part of the boot, in order to constitute a sliding surface for the ski binding.

## Patentansprüche

1. Ausrüstung für alpinen Schi mit einem Schuh, dessen unterer Teil vorn und/oder hinten einen vorspringenden Teil (4), der unlösbar am unteren Teil des Schuhs angebracht ist, und wenigstens ein erstes aufgesetztes Stück (8; 16; 16') aufweist, das lösbar unter dem vorspringenden Teil (4) befestigt werden kann, um eine Trittfläche genormter Höhe zu bilden, die dazu bestimmt ist, den Schuh durch ein Bindungsmittel zu halten, **dadurch gekennzeichnet, dass** sie ausserdem wenigstens ein zweites Stück (9; 22) aufweist, das nach dem Abnehmen des ersten Stücks (8; 16, 16') lösbar auf der Oberseite des vorspringenden Teils (4) befestigt werden kann, um ebenfalls eine Trittfläche genormter Höhe zu bilden.

2. Ausrüstung nach Anspruch 1, **dadurch gekennzeichnet, dass** der unlösbar mit dem Schuh verbundene vorspringende Teil (4) auf seinen Ober- und Unterseiten Positionierungsmittel (5, 6) aufweist und dass die Stücke, die lösbar befestigt werden können, komplementäre Positionierungsmittel (10, 11, 13, 14; 27, 28) haben.

3. Ausrüstung nach Anspruch 2, **dadurch gekennzeichnet, dass** die Positionierungsmittel aus Löchern (5, 6) und aus Zapfen (10, 11, 13, 14; 27, 28) bestehen.

4. Ausrüstung nach Anspruch 3, **dadurch gekennzeichnet, dass** die Zapfen kegelstumpfförmig sind.

5. Ausrüstung nach Anspruch 3 oder 4, **dadurch gekennzeichnet, dass** die lösbar befestigbaren Stücke (8, 9) Positionierungszapfen (12, 15) aufweisen, welche in eine stirnseitige Ausnehmung (7) des vorspringenden Teils eingreifen, der unlösbar mit dem unteren Teil des Schuhs verbunden ist.

6. Ausrüstung nach einem der Ansprüche 1 bis 4, **dadurch gekennzeichnet, dass** die lösbar befestigbaren Stücke (16, 22; 16'), die zur Befestigung am vorderen Ende des Schuhs bestimmt sind, einen stirnseitigen Teil (17, 24) aufweisen, welcher eine Stellung vor der Stirnfläche des vorspringenden, unlösbar am unteren Ende des Schuhs angebrachten Teils (4) einnimmt.

7. Ausrüstung nach Anspruch 6, **dadurch gekennzeichnet, dass** der erwähnte stirnseitige Teil aus einer Wand (17) besteht, die sich kontinuierlich über den ganzen stirnseitigen Teil der vorderen Trittfläche erstreckt, welcher dazu bestimmt ist, an einem Teil der Schibindung anzuliegen.

8. Ausrüstung nach Anspruch 6, **dadurch gekennzeichnet, dass** der lösbar befestigbare Teil (16), der dazu bestimmt ist, am vorderen Ende des Schuhs unter diesem befestigt zu werden, ausserdem eine horizontale Wand (18) aufweist, welche wenigstens teilweise die Oberseite des vorspringenden, unlösbar am unteren Teil des Schuhs angebrachten Teils überdeckt, so dass eine Gleitfläche für das Bindungsmittel gebildet wird.
